# EUROPÄISCHE PATENTSCHRIFT

(11) **EP 1 108 818 B1**
(45) Veröffentlichungstag und Bekanntmachung des Hinweises auf die Patenterteilung: **17.11.2004**
(21) Anmeldenummer: 00126332.6
(22) Anmeldetag: 02.12.2000
(51) Int. Cl.: E02D 3/12

(54) **Aktive Gründung**
Active foundation
Fondation active

(30) Priorität: 13.12.1999 DE 19960023
(43) Veröffentlichungstag der Anmeldung: 20.06.2001
(73) Patentinhaber: KELLER GRUNDBAU GmbH, 63067 Offenbach (DE)
(72) Erfinder: Falk, Eduard, Dipl.-Ing., 8010 Graz (AT)
(74) Vertreter: Neumann, Ernst Dieter, Dipl.-Ing.

(56) Entgegenhaltungen:
- EP-A- 0 918 110
- WO-A-91/15657
- DE-A- 3 521 434
- DE-A- 4 210 196
- DE-A- 4 311 917

## Beschreibung

Die Erfindung betrifft ein Verfahren zur Bodenverbesserung, gemäß dem Injektionen von Bindemittelsuspension aus einer Vielzahl von über eine Bodenoberfläche nach einem Flächenraster verteilt angeordneten Bohrlöchern ausgeführt werden. Verfahren zur Bodenverbesserung dieser Art dienen zum Einbringen von erhärtenden Feststoffen, die in Suspensionen aufgeschlossen sind, in den Boden, um die Tragfähigkeit des Bodens zu verbessern und Setzungen zu vermeiden. Die Injektionen können im Düsenstrahl unmittelbar nach dem Bohren aus einem entsprechend hergerichteten Bohrgestänge ausgebracht werden. Es ist auch bekannt, Injektionen durch in Bohrlöcher fest eingebaute Ventilrohre oder Einzelventile auszuführen, um bereits erfolgte Setzungen der Bodenoberfläche auszugleichen. Die Ventilrohre sind hierbei an einfache Zuführleitungen angeschlossen und am freien Ende verschlossen, während die Einzelventile jeweils in einzelne Leitungsschleifen integriert sind, die Zufluß und Rückfluß gewährleisten. Im folgenden werden häufig vereinfachend nur Ventile angesprochen.

Ein Düsenstrahlverfahren ist beispielsweise in der DE 43 11 917 beschrieben. Hierbei werden durch Rotieren eines Bohrgestänges mit Hochdruckdüsen kreisscheibenförmige in einer gemeinsamen Ebene liegende Erosionsbereiche im Boden gebildet. Ein Injektionsverfahren, bei dem ventilgesteuerte Verpressungen aus verbauten Ventilrohren ausgebracht werden, ist z. B. in der DE 35 21 434 A1 beschrieben. Hierbei werden die Ventilrohre insbesondere fächerförmig von der Seite her unter ein bestehendes Bauwerk geführt.

Der vorliegenden Erfindung liegt die Aufgabe zugrunde, ein Verfahren zur Bodenverbesserung bereitzustellen, das im Vergleich zu herkömmlichen Verfahren wirtschaftlich günstiger ist.

Die Lösung hierfür besteht in einem Verfahren mit den folgenden Verfahrensschritten:
in einer ersten Phase werden aus nach einem ersten Raster über die Bodenoberfläche verteilt angeordneten unverrohrten Bohrlöchern Düsenstrahlinjektionen (Düsenstrahlfracturing) jeweils in verschiedenen Höhen und nach verschiedenen Richtungen ausgeführt;
in einer weiteren der ersten zeitlich nachgeordneten Phase werden nach einem weiteren vom ersten abweichenden Raster über die gleiche Bodenoberfläche verteilt angeordnete Bohrlöcher mit Ventilrohren bzw. Einzelventilen bestückt, die im weiteren betriebsbereit gehalten werden.

Es wird hiermit also ein zumindest zweistufiges Verfahren vorgeschlagen, bei welchem in einer ersten Phase eine generelle Bodenverbesserung unter sparsamen Materialeinsatz erfolgt und in einer weiteren Phase die Voraussetzungen geschaffen werden, daß in zumindest einer nachfolgenden ergänzenden Phase Zusatzverbesserungen situationsbezogen, d. h. also örtlich differenziert bedarfsabhängig, durchgeführt werden. Die Durchführung der ventilgesteuerten Injektionen einer ergänzenden Phase kann hierbei bei zu beobachtenden Bodensenkungen während oder aber auch nach dem Fertigstellen des zu erstellenden Bauwerks erfolgen. Zum Beobachten der Bodensenkungen bzw. der Erfolge der ventilgesteuerten Injektionen ist das Bauwerk mit Meßpegeln zur Messung von Oberflächenbewegungen zu bestücken.

Eine günstige Ausführungsform besteht in einem Verfahren mit dem zusätzlichen Verfahrensschritt:
in einer zweiten auf die erste folgenden Phase werden aus nach einem zweiten vom ersten abweichenden Raster angeordneten unverrohrten Bohrlöchern Düsenstrahlinjektionen (Düsenstrahlfracturing) jeweils in verschiedenen Höhen und nach verschiedenen Richtungen ausgeführt.

Hiermit wird ein zumindest dreistufiges Verfahren vorgeschlagen, bei welchem in einer ersten Phase eine generelle Bodenverbesserung unter sparsamen Materialeinsatz erfolgt, in einer zweiten Phase eine ergänzende Verbesserung erfolgt, bei der durch Beobachtung der Bodenoberfläche bereits die Qualität der erreichten Verbesserung ermittelt und beurteilt werden kann, und dann in einer weiteren Phase die Voraussetzungen geschaffen werden, daß in zumindest einer nachfolgenden ergänzenden Phase Zusatzverbesserungen situationsbezogen, d. h. also wieder örtlich differenziert, und bedarfsabhängig durchgeführt werden können. Durch Bestückung der Bodenoberfläche mit Meßpegeln zur Messung von Oberflächenbewegungen im Anschluß an die Durchführung der ersten Phase können die genannten Beobachtungen und daraus folgende Anpassungen bei der Durchführung der zweiten Phase der Düsenstrahlinjektionen erfolgen.

In beiden Verfahrensführungen ist es bevorzugt, die Düsenstrahlinjektionen der ersten Phase bzw. im zweiten Fall auch die der zweiten Phase jeweils unmittelbar nach dem Niederbringen eines jeden Bohrloches des ersten Rasters bzw. eines jeden Bohrloches des zweiten Rasters mittels eines Bohrgestänges mit einer Düsenöffnung beim Ziehen des Bohrgestänges vorzunehmen.

Die Bohrlöcher des weiteren Rasters, die mit Ventilen bestückt werden, können bei großem Rastermaß des ersten Rasters bzw. des zweiten Rasters gesondert und alleine für die Bestückung mit Ventilen ausgeführt werden. Bevorzugt ist es jedoch, daß bei Anwendung des erstgenannten Verfahrens ein Teil der Bohrlöcher des ersten Rasters für das weitere Raster herangezogen werden, bzw. daß bei Anwendung des zweitgenannten Verfahrens die Gesamtheit der Bohrlöcher des zweiten Rasters als weiteres Raster für die weitere Phase, d. h. also für die Bestückung mit Ventilen, herangezogen werden.

Sämtliche durchzuführende Injektionen, d. h. also die Düsenstrahlinjektionen (Düsenfracturing) der ersten und gegebenenfalls der zweiten Phase ebenso wie die ventilgesteuerten Injektionen der ergänzenden Phase werden bevorzugt mit der gleichen Art von Suspension durchgeführt, so daß nur eine einheitliche Aufbereitungsanlage zur Herstellung von Suspension erforderlich ist.

Das Verfahren ist insbesondere für Flachgründungen bis zur Behandlungstiefe von ca. 10 m ab Geländeoberkante geeignet. Da-rüberhinaus kann das Verfahren in zahlreichen Fällen als Ersatz für Tiefgründungen als geeignet erscheinen. Als Ziel wird die setzungsfreie Abtragung von Sohlspannungen von 100 bis ca. 1000 kN/m² angesehen. Das erfindungsgemäße Verfahren ist insbesondere zur Verbesserung von Gründungsböden bei örtlich unterschiedlichen Belastungsintensitäten und damit für die Überwindung der damit üblicherweise verbundenen Differenzsetzungen geeignet.

Hinsichtlich der Bauwerksgröße des auf dem verbesserten Gründungsboden zu erstellenden Bauwerkes bestehen keine Beschränkungen. Bereits während der Lastaufbringung bei Errichtung des Bauwerkes besteht durch wiederholte Durchführung der ventilgesteuerten Injektionen der ergänzenden Phase die Möglichkeit eines aktiven Setzungsausgleiches.

Das erfindungsgemäße Verfahren kann zum Ausgleich von Gesamtsetzungen und Differenzsetzungen bei unterschiedlichen Belastungen eingesetzt werden, beispielsweise kann ein unterschiedliches Setzungsverhalten von Stützen im Vergleich zu Hallenböden ebenso wie unterschiedliches Setzungsverhalten von Teilen mit unterschiedlicher Geschoßanzahl oder unterschiedlichen Gründungstiefen im Sinne eines Ausgleichs berücksichtigt werden. Der genannte Ausgleich der unterschiedlichen Setzungen setzt eine geodätische Beobachtung bzw. eine meßtechnische Aufnahme der Setzungserscheinungen mit bekannten und geeigneten Mitteln voraus. Durch die nur bedarfsweise erfolgenden ventilgesteuerten Injektionen der genannten ergänzenden Phase wird ein geringer Materialeinsatz eingehalten. Die Darstellung überzogen hoher Verbesserungsgrade infolge von einheitlichen Bedarfsannahmen für ein Gesamtareal wird damit vermieden.

Neben dem bedarfsabhängig zu bemessenden Materialeinsatz wird in gleicher Weise auch der Arbeitsaufwand und Geräteaufwand nur in örtlich speziell angepaßtem Umfang erforderlich.

Für verschiedene Bodenparameter können standardisierte Injektionsmengen insbesondere für die Düsenstrahlinjektion zur Anwendung kommen, so daß die Durchführung des Verfahrens vereinheitlicht und vereinfacht werden kann und von individuellen Entscheidungen in der ersten Phase unabhängig wird. Eine einfache Aufschlußbohrung kann hierbei für die Parameterbestimmung ausreichend sein, nach der die Injektionsmengen tabellarisch ausgewählt werden.

In einer typischen Verfahrensanwendung wird die Bodenoberfläche im zu behandelnden Bereich mit einem quadratischen Raster mit ca. 4,25 m Rastermaß überzogen. Die Schnittpunkte des Rastergitters können die Lage der ersten Bohrlöcher und der Düsenstrahlinjektionen der ersten Phase bestimmen. Ein weiteres gleichartiges Raster wird bevorzugt um den halben Bohrlochabstand des ersten Rasters versetzt auf der Bodenoberfläche aufgerissen, dessen Schnittpunkte die Lage der zweiten Bohrlöcher und der Düsenstrahlinjektionen der zweiten Phase bestimmen, die in der weiteren Phase mit Ventilrohren oder Einzelventilen versehen werden, aus denen die Verpressungen der ergänzenden Phasen erfolgen. Das Rastermaß des zweiten Rasters kann gegebenenfalls auch weiter als das des ersten sein, z.B. von doppelter Größe.

Das Niederbringen der Bohrungen für die erste Phase erfolgt mit Suspensionsspülung auf die Endtiefe tB, wobei ein Austreten der Bohrspülung an der Bodenoberfläche nach Möglichkeit vermieden wird. Bohrgestänge mit geeigneten Abdichtmanschetten werden im weiteren vorgeschlagen. Aus den Bohrlöchern des ersten Rasters wird nach Erreichen der Endtiefe das mit einer Düsenöffnung für Suspension ausgerüstete Bohrgestänge in Stufen von 10 bis 20 cm, im Mittel 15 cm, gezogen und dabei jeweils von Stufe zu Stufe um 90° geschwenkt. Auf jeder Stufe wird eine bodenparameterabhängig vorbestimmte Injektionsmenge im Hochdruckdüsenstrahl ausgebracht. Die Injektionsmenge wird bevorzugt mit abnehmender Tiefe von Stufe zu Stufe reduziert. Dies bewirkt, daß sich die Reichweite der Lamellen annähernd gleich groß ausbildet.

Danach werden die zweiten Bohrungen im zweiten Raster ausgeführt. In gleicher Weise wie vorher wird nach Erreichen der Endtiefe das Bohrgestänge in Stufen von 10 bis 20 cm gezogen und jeweils von Stufe zu Stufe um 90° geschwenkt. Hierbei kann jedoch bereits die Injektionsmenge in Abhängigkeit von den Bodenhebungen, die dabei erzielt werden, bemessen werden. In der Regel werden in Abhängigkeit von den Bodenverhältnissen die Injektionsmengen der ersten Phase um einen konstanten Faktor reduziert als Injektionsmengen der zweiten Phase eingesetzt. Diese Bodenhebungen können mit zuvor aufgestellten Meßpegeln überwacht werden. Nachdem das Bohrgestänge vollständig gezogen ist, können in die Bohrlöcher des zweiten Rasters anschließend Ventilrohre oder Einzelventile eingeführt werden. Diese können in üblicher Weise mit Verfüllmasse gegenüber dem Bohrloch fixiert werden. Zuführleitungen zu den Ventilrohren oder Einzelventilen werden entweder in Schutzrohren nach oben durch eine dann herzustellende Bodenplatte oder gegebenenfalls auch quer unter dieser bis außerhalb der zu erstellenden Bodenplatte geführt. Während und gegebenenfalls nach der anschließenden Lastaufbringung durch Erstellen eines Bauwerkes können die Setzungen durch ventilgesteuerte Verpressungen ausgeglichen werden, die jeweils im Mitteldruckbereich erfolgen und bei denen in verschiedenen Höhen aus den einzelnen Ventilöffnungen bzw. aus den in verschiedenen Höhen verbauten Einzelventilen jeweils vorbestimmte Injektionsmengen ausgebracht werden. Je nach dem sich einstellenden Ergebnis können weitere Injektionen dieser ergänzenden (abschließenden) Phase nur aus einer Teilmenge der verbauten Ventile, z. B. jedem zweiten Ventil in horizontaler Linie, erzeugt werden, oder es können die ventilgesteuerten Injektionen dieser ergänzenden Phase aus den einzelnen Ventilen mehrfach wiederholt werden.

Als Ergebnis der Durchführung dieses Verfahrens erfolgt der Aufbau eines Feststoffgerüstes im Boden, das die Lastübertragung in größere Tiefen übernimmt. Ein Verbundsystem aus erhärtenden Mörtellamellen und in seiner Verformung behindertem Boden läßt ein Bodenmaterial mit gegenüber dem Ausgangsboden verbessertem Tragverhalten entstehen. Durch Beobachtung der Setzungstendenzen in charakteristischen Bauwerksbereichen kann das Erfordernis von Nachinjektionen zur Vermeidung von unzulässigen Setzungsdifferenzen bereits frühzeitig festgestellt werden. Dies kann zu einer Verringerung der Setzungen in vorauseilenden Bereichen genutzt werden. Andererseits sind bei übermäßigen örtlichen Setzungen auch Rückhebungen durch wiederholte Ausübung der ergänzenden Phase möglich.

Das zu behandelnde Gelände wird nach Abschluß der ersten Phase üblicherweise mit einer Reihe von Meßpegeln zur Messung von Oberflächenbewegungen versehen, so daß die durch die Injektion der zweiten Phase hervorgerufenen Oberflächenbewegungen festgestellt werden können. Wenn gleiche Mengenzugaben zu gleichen Bodenhebungen zwischen den einzelnen Bohrlöchern führen, kann auf das Erreichen einer gewünschten Homogenität geschlossen werden. Nach Abschluß der zweiten Phase und dem Einbauen von Ventilrohren oder Einzelventilen in der weiteren Phase erfolgt ein gegebenenfalls vorgesehener Bodenaushub, der tiefer reichen soll, als die obere Grenze des Injektionsbereiches liegt. Die Versorgungsleitungen der Ventilrohre bzw. der Einzelventile sind dabei zu schützen und funktionsfähig zu halten und gegebenenfalls mit Verlängerungsleitungen zu verbinden, die dauernd betriebsbereit bleiben. Nach dem Fertigstellen der Bodenplatte oder des Bauwerks werden wieder Meßpegel auf bzw. an diesen installiert.

Die Zugabemenge wird mit 2 bis 5 % des behandelten Bodenvolumens angenommen. Hierbei sollen feststoffreiche Suspensionen zur Anwendung kommen, deren Volumen in erhärtetem Zustand nicht wesentlich vom Flüssigvolumen abweicht.

Eine für die Durchführung des Verfahrens geeignete Arbeitseinheit besteht aus folgenden Elementen:
- selbstfahrendes Drehbohrgerät mit einer ca. 6 bis 10 m langen Lafette und einem Durchsteckdrehkopf; alternativ mehrere Kleinbohrgeräte mit Leichtbohrlaffeten, die gleichzeitig zur Anwendung kommen;
- Zweifachbohrgestänge mit Außendurchmesser 88,9 mm mit maximal 11 m Länge und einem Spülkopf am oberen Ende;
- Dreiflügelbohrkrone mit Durchmesser 100 bis 105 mm;
- Düsenkopf mit einer Düse mit Durchmesser ca. 4,0 mm für Suspension und einer zweiten Düse mit Durchmesser ca. 1,9 mm für Beschleuniger (mit Rückschlagsicherung);
- Ringraummanschette am Gestänge in einem Bereich von ca. 0,5 bis 1,0 m über dem Düsenkopf angebracht, die der weitgehenden Verhinderung des Aufsteigens von Injektionsmaterial entlang des Bohrgestänges dient;
- automatischer Hochfrequenzmischer, geeignet für die Aufbereitung von Suspensionen mit einem Wasser-Feststoff-Gehalt von 0,45 bis 0,55;
- Suspensionspumpe für Druckbereich bis mindestens 100 bar bei Pumpmenge 100 l/min.;
- Vorratsbehälter für 500 bis 1000 l Suspension mit Füllstandskontrolle;
- Vorratsbehälter für Beschleuniger, die Beigabe des Beschleunigers kann direkt über die zweite Düse oder bereits in der Mischung erfolgen;
- Pumpe für Beschleuniger bei direkter Beigabe über die zweite Düse bis 150 bar Druck bei Pumpmenge 20 l/min. (Beigabe über zweiten Spülkanal im Gestänge);
- Stromaggregat ca. 80 kVA;
- elektronische Ausrüstung zur Steuerung und Parameteraufzeichnung für Drücke und Durchflussmengen;
- Mehrfachventilrohre mit Zuleitungen;
- Vermessungstechnische Ausrüstung zur geodätischen Überwachung der behandelten Oberfläche.

Als Suspensionen kommen Mischungen auf der Basis von Wasser, Zement, Füller, Bentonit zur Verwendung, als Fertigmischung oder vor Ort aufbereitet. Als Beschleuniger kommt verdünntes Wasserglas oder ein alkalifreier Beschleuniger in Betracht.

Das erfindungsgemäße Verfahren kann zur relevanten Bodenverbesserung bis in 1 m Abstand von der Bodenoberfläche, besser jedoch nur bis zu 2 m Abstand von der Bodenoberfläche eingesetzt werden. Um das genannte Maß soll das Arbeitsplanum über der späteren Gründungssohle liegen. Nach dem Abschieben eines Fundamentaushubs wird eine Vliesschicht und darüber eine Kieslage mit ca. 30 cm Stärke aufgebracht und verdichtet. Die Zuführleitungen der Ventile werden verlängert und abgeschirmt. Danach werden die Fundamente und die Bodenplatte hergestellt.

Unter Bezugnahme auf die in den Ansprüchen genannten bevorzugten Ausbildungen werden noch folgende Einzelheiten benannt:
- die Düsenstrahlinjektionen der ersten Phase und der zweiten Phase können mit einem Druck zwischen 100 und 400 bar ausgeführt werden, die ventilgesteuerten Injektionen bzw. Verpressungen der ergänzenden Phase mit einem Druck von bis zu 40 bar;
- die Injektionsmengen der Düsenstrahlinjektionen werden mit abnehmender Bohrungstiefe reduziert, um einen Austritt von Suspension an der Oberfläche zu vermeiden;
- die durch die Düsenstrahlinjektionen darstellbaren Injektionskörper und der Bohrlochabstand der Bohrungen des ersten Rasters und gegebenenfalls der Bohrungen des zweiten Rasters müssen so aufeinander abgestimmt werden, daß die einzelnen Injektionskörper einander berühren oder sich durchdringen;
- die ventilgesteuerten Verpressungen der ergänzenden Phase erfolgen jeweils in mehreren Höhen aus jedem Ventilrohr bzw. aus den mit Abstand verbauten Einzelventilen, insbesondere mit Abstand von mehreren Metern zueinander;
- die ventilgesteuerten Verpressungen der ergänzenden Phase erfolgen bevorzugt in einem ersten Durchgang aus sämtlichen Ventilrohren bzw. Einzelventilen einmal und in einem zweiten Durchgang bedarfsweise - gegebenenfalls nur aus einer Teilmenge der Ventilrohre oder Einzelventile - und zwar in einfacher Wiederholung oder in mehrmaliger Wiederholung.

Die Erfindung wird nachstehend anhand von Zeichnungen näher erläutert.
- Figur 1: zeigt zwei auf einer Bodenoberfläche aufgerissene Raster für das erfindungsgemäße Verfahren in Aufsicht;
- Figur 2: zeigt die Durchführung des Verfahrens im vertikalen Schnitt durch den Boden
a) in der ersten Phase
b) in der zweiten Phase
c) in der weiteren Phase
d) in der ergänzenden Phase;
- Figur 3: zeigt Einzelheiten zu den geometrischen Verhältnissen und Injektionsmengen während der ersten Phase im vertikalen Schnitt in isometrischer Darstellung;
- Figur 4: zeigt ein Bohrloch nach Abschluß der ersten Phase gemäß Figur 3 im vertikalen Schnitt mit einander überlagerten Lamellen;
- Figur 5: zeigt Einzelheiten zu den geometrischen Verhältnissen und Injektionsmengen während der ersten Phase im Querschnitt;
- Figur 6: zeigt das vordere Ende eines erfindungsgemäßen Bohrgestänges in einem Bohrloch in einer ersten Ausführung;
- Figur 7: zeigt das vordere Ende eines erfindungsgemäßen Bohrgestänges in einem Bohrloch in einer zweiten Ausführung;
- Figur 8: zeigt das vordere Ende eines erfindungsgemäßen Bohrgestänges in einem Bohrloch in einer dritten Ausführung;
- Figur 9: zeigt zwei Einzelventile mit Zuführleitungen in einem Bohrloch während der weiteren Phase;
- Figur 10: zeigt eine Gesamtanlage zur Durchführung des Verfahrens.

In Figur 1 ist in Draufsicht auf eine Bodenoberfläche mit durchgezogenen Linien ein erstes quadratisches Raster 1 gezeigt und mit strichpunktierten Linien ein gegenüber diesem jeweils um das halbe Rastermaß versetztes zweites Raster 2. Die Rasterpunkte 3 des ersten Rasters 1 definieren die Bohrlöcher für Düsenstrahlinjektionen einer ersten Phase; die Rasterpunkte 4 des zweiten Rasters definieren die Bohrlöcher für Düsenstrahlinjektionen einer zweiten Phase, die zugleich die Einbaupositionen für die Ventilrohre bzw. Einzelventile wiedergeben, deren Einbau in einer weiteren Phase vorgenommen wird. Sofern in einer vereinfachten Verfahrensdurchführung die weitere Phase des Einbaus der Ventile unmittelbar der ersten Phase von Düsenstrahlinjektionen folgt, d. h. keine Düsenstrahlinjektionen einer zweiten Phase vorgenommen werden, definieren die Rasterpunkte 4 des zweiten Rasters unmittelbar die Bohrlöcher für die Aufnahme der Ventilrohre bzw. Einzelventile in der weiteren Phase. Jeweils zwischen zwei Rasterpunkten 3 des ersten Rasters 1 ebenso wie zwischen zwei Rasterpunkten 4 des zweiten Rasters 2 liegen Positionen 5 für Meßpegel, die somit jeweils gleichen Abstand von sie umgebenden Bohrungen haben. Das bevorzugte Rastermaß liegt in der Größenordnung von 4,25 m, bedingt durch die Reichweite der Düsenstrahlinjektionen.

In Figur 2a ist ein vertikaler Schnitt durch einen zu behandelnden Boden gezeigt, wobei die Bodenoberfläche 11 das Arbeitsplanum bildet und mit der Höhe + 0,0 m bezeichnet ist. In gleichmäßigem Abstand sind nach einem ersten Raster erste Bohrungen 12 gezeigt, von denen aus Düsenstrahlinjektionen 13 ausgeführt sind (Düsenstrahlfracturing), die den Boden in im wesentlichen horizontalen Bindemittellamellen durchdringen. Diese reichen von einer Tiefe von - 2,0 m bis zu einer Tiefe von - 10,0 m unter Arbeitsplanum.

In Figur 2b sind in einer um ein halbes Rastermaß versetzten Schnittebene zweite Bohrungen 14 gezeigt, von denen in einer zweiten Phase ebenfalls Düsenstrahlinjektionen 15 ausgeführt sind, die den Boden ebenfalls in horizontalen Lamellen durchsetzen. Die ersten Bohrungen 12 sind gestrichelt in einer dahinterliegenden Ebene angedeutet, wobei die bereits vorhandenen Lamellen aus der Durchführung der ersten Phase nicht gezeigt sind. Auf der Bodenoberfläche 11 sind Meßpegel 16 installiert, die während der Injektionen der zweiten Phase bereits in Betrieb sind und mit denen die Auswirkungen der Durchführung der zweiten Phase überwacht werden, d. h. Bodenhebungen festgestellt werden können. Die einzelnen Injektionen werden hierbei mengenmäßig so gesteuert, daß bestimmte absolute oder zugabemengenbezogene Hebungswerte an den einzelnen Pegeln erreicht werden.

In Figur 2c ist dargestellt, daß in die Bohrlöcher 14 der zweiten Phase in einer weiteren Phase jeweils zwei Einzelventile 17, 18 eingeführt sind. Im übrigen stimmen die Einzelheiten mit denen aus Figur 2b überein; auf deren Beschreibung wird Bezug genommen.

In Figur 2d ist dargestellt, daß ausgehend vom Arbeitsplanum 11 eine Baugrube 19 bis zur Tiefe einer Fundamentunterkante ausgehoben ist, die unterhalb der Obergrenze der vorherigen Verfestigungsmaßnahmen liegt. In der Baugrube 19 ist eine Bodenplatte 20 erstellt. Die Zuführungsleitungen der Einzelventile 17, 18 sind geschützt durch diese Bodenplatte hindurchgeführt, so daß die Ventile 17, 18 in jedem der Bohrlöcher 14 weiterhin betriebsbereit sind. Auf der Bodenplatte sind weitere Meßpegel 21 aufgestellt. Darüber hinaus ist gezeigt, wie aus den Einzelventilen 17, 18 ventilgesteuerte Verpressungen 22, 23 zum Ausgleich von Setzungen beim Erstellen der Bodenplatte erzeugt sind bzw. beim weiteren Baufortschritt und zusätzlicher Belastung durch das Bauwerk zum Ausgleich von Setzungserscheinungen wiederholt ausgeführt werden können.

In Figur 3 ist eine der Bohrungen 12 der ersten Phase gezeigt, in der ein Bohrgestänge 31 mit einer Bohrkrone 32 und einer Düse 33 in der tiefsten Lage gestrichelt und in einer höheren Lage ausgezogen gezeigt ist. In einzelnen Höhenlagen, die im wesentlichen etwa gleichen Abstand voneinander haben, und nach unterschiedlichen Drehrichtungen sind mittels der Düse 33 einzelne Bindemittellamellen 24 (Fracs) erzeugt, die Bodenmaterial zum Teil durchdringen, zum Teil verdrängen und somit zur Bodenverbesserung führen.

In Figur 4 ist die Bohrung 12 nach Figur 3 nach Abschluß der ersten Phase gezeigt. Durch die unregelmäßige Ausbildung der Lamellen 24 sind Überschneidungen entstanden.

In Figur 5 ist in einem Querschnitt durch eines der Bohrlöcher 12 das Ergebnis der Düsenstrahlinjektionen in verschiedenen Höhenlagen und nach verschiedenen Richtungen gezeigt, wobei ein Kernbereich mit 25 und ein Grenzbereich mit 26 bezeichnet sind.

In den Figuren 6 bis 8 ist jeweils das untere Ende eines Bohrgestänges 31 mit einer am vorderen Ende erkennbaren Bohrkrone 32 in einem der Bohrlöcher 12 dargestellt. Die Düse für die Bindemittelsuspension ist mit 33 bezeichnet, eine kleinere Düse für Beschleuniger ist mit 34 bezeichnet. Die geneigte Darstellung des Bohrloches soll verdeutlichen, daß das Verfahren auch mit unter einem Neigungswinkel niedergebrachten parallel zueinander verlaufenden Bohrlöchern durchgeführt werden kann.

In Figur 6 ist eine einfache auf das Gestänge 31 aufgezogene Stahlringmanschette 35 oberhalb der Düsenöffnungen gezeigt, die das Bohrloch 12 so abdichtet, daß möglichst wenig Bohrspülung bzw. Suspension nach oben aus dem Bohrloch abfließen kann. Die Stahlringmanschette 35 kann unterschiedliche Stärke aufweisen und ist am Gestänge 31 angeschweißt.

In Figur 7 ist in der gleichen Position wie zuvor bezeichnet eine elastische Manschette 36 mittel zweier Klemmringe 37, 38 auf dem Gestänge 31 befestigt, die sich unter Innendruck elastisch aufweiten kann und auf diese Weise das Bohrloch 12 ebenfalls abdichtet.

In Figur 8 ist in der zuvor bezeichneten Position auf dem Gestänge 31 eine gummielastische Manschette vorgesehen, die aus zwei symmetrisch zueinander angeordneten Ringlippen 39, 40 besteht, die mit Spannbändern 41, 42 auf dem Gestänge 31 festgelegt sind. Diese Ringlippen dichten unter Eigenelastizität das Gestänge gegenüber dem Bohrloch 12 ab.

In Figur 9 ist ein Bohrloch 26 gezeigt, das hier als zusätzliches Bohrloch für die Durchführung der weiteren Phase ausgeführt ist und noch nicht für Düsenstrahlinjektionen Verwendung gefunden hat. In dieses sind in unterschiedlichen Höhen zwei Einzelventile 43, 44 abgelassen, die jedes für sich als Schleifen ausgebildete Versorgungsleitungen 45, 46 haben. Die Einzelventile 43, 44 können in Durchführung der weiteren Phase nach ihrem Instellungbringen in dem Bohrloch 26 mit Füllmasse, beispielsweise mit der zur Verfügung stehenden Suspension, drucklos verfüllt werden. Die Versorgungsleitungen 45, 46 sind an der Austrittsöffnung gegen nachfolgende Baumaßnahmen abzuschirmen, so daß die Einzelventile 43, 44 betriebsbereit gehalten werden.

In Figur 10 ist symbolhaft eine Gesamtanlage zum Aufbereiten von Suspension und zum Durchführen der Bohrungen und Düsenstrahlinjektionen der ersten und zweiten Phase gezeigt. Zu erkennen sind ein Stromaggregat 51, ein Zementsilo 52, ein Mischer 53, ein Vorratsbehälter 54 für Suspension, eine Pumpe 55 und ein selbstfahrendes Bohrgerät 56, an dem das Bohrgestänge 31 geführt ist. Injektionen der ersten Phase sind an einem Bohrloch 12 abgeschlossen, an einem weiteren in Arbeit.

## Patentansprüche

1. Verfahren zur Bodenverbesserung, gemäß dem Injektionen von Bindemittelsuspension aus einer Vielzahl von über eine Bodenoberfläche nach einem Flächenraster 1 verteilt angeordneten Bohrlöchern 3, 4 durchgeführt werden, mit den folgenden Verfahrensschritten:
in einer ersten Phase werden aus nach einem ersten Raster 1 über die Bodenoberfläche verteilt angeordneten unverrohrten Bohrlöchern 3 Düsenstrahlinjektionen jeweils in verschiedenen Höhen und nach verschiedenen Richtungen ausgeführt;
in einer weiteren der ersten zeitlich nachgeordneten Phase werden nach einem weiteren vom ersten abweichenden Raster 4 über die gleiche Bodenoberfläche verteilt angeordnete Bohrlöcher mit Ventilrohren bzw. Einzelventilen bestückt.

2. Verfahren nach Anspruch 1 mit dem zusätzlichen Verfahrensschritt:
in einer zweiten auf die erste folgenden Phase werden aus nach einem zweiten vom ersten abweichenden Raster angeordneten unverrohrten Bohrlöchern Düsenstrahlinjektionen jeweils in verschiedenen Höhen und nach verschiedenen Richtungen ausgeführt.

3. Verfahren nach Anspruch 1 oder 2,
**dadurch gekennzeichnet,**
**daß** die Düsenstrahlinjektionen der ersten Phase jeweils unmittelbar nach dem Niederbringen eines jeden Bohrloches des ersten Rasters mittels eines Bohrgestänges mit Düsenöffnung erfolgen.

4. Verfahren nach Anspruch 2,
**dadurch gekennzeichnet,**
**daß** die Düsenstrahlinjektionen der zweiten Phase jeweils unmittelbar nach dem Niederbringen eines jeden Bohrloches des zweiten Rasters mittels eines Bohrgestänges 31 mit Düsenöffnung 33 erfolgen.

5. Verfahren nach Anspruch 1 oder 2,
**dadurch gekennzeichnet,**
**daß** die Bohrlöcher des weiteren Rasters für die weitere Phase des Einbringens der Ventilrohre gesondert ausgeführt werden.

6. Verfahren nach Anspruch 1,
**dadurch gekennzeichnet,**
**daß** ein Teil der Bohrlöcher des ersten Rasters für das weitere Raster für die weitere Phase des Einbringens der Ventilrohre herangezogen werden.

7. Verfahren nach Anspruch 2,
**dadurch gekennzeichnet,**
**daß** die Gesamtheit der Bohrlöcher des zweiten Rasters als weiteres Raster für die weitere Phase des Einbringens der Ventilrohre herangezogen werden.

8. Verfahren nach Anspruch 2,
**dadurch gekennzeichnet,**
**daß** vor der Durchführung der zweiten Phase der Düsenstrahlinjektionen die Bodenoberfläche mit Meßpegeln zur Messung von Oberflächenbewegungen bestückt wird.

9. Verfahren nach einem der Ansprüche 1 bis 8,
**dadurch gekennzeichnet,**
**daß** in zumindest einer ergänzenden der weiteren zeitlich angeordneten Phase ventilgesteuerte Injektionen aus den Ventilrohren bzw. Einzelventilen ausgebracht werden.

10. Verfahren nach Anspruch 9,
**dadurch gekennzeichnet,**
**daß** vor dem Durchführen der zumindest einen ergänzenden Phase ein Bodenaushub erfolgt und/oder ein Bauwerk erstellt wird, wobei die Ventilrohre funktionsfähig gehalten werden.

11. Verfahren nach Anspruch 10,
**dadurch gekennzeichnet,**
**daß** Teile eines zu erstellenden Bauwerks und/oder das fertiggestellte Bauwerk mit Meßpegeln zur Messung von Oberflächenbewegungen bestückt wird.

12. Verfahren nach einem der Ansprüche 1 bis 11,
**dadurch gekennzeichnet,**
**daß** die Düsenstrahlinjektionen mit einem Druck von 100 bis 400 bar ausgeführt werden.

13. Verfahren nach einem der Ansprüche 1 bis 12,
**dadurch gekennzeichnet,**
**daß** mehrere einzelne Düsenstrahlinjektionen aus einem einzelnen der Bohrlöcher jeweils um gleiche Drehwinkel von insbesondere 90° voneinander entfernt sind.

14. Verfahren nach einem der Ansprüche 1 bis 13,
**dadurch gekennzeichnet,**
**daß** mehrere einzelne Düsenstrahlinjektionen aus einem einzelnen der Bohrlöcher jeweils um gleiche Höhenbeträge von insbesondere 10 bis 20 cm voneinander entfernt sind.

15. Verfahren nach einem der Ansprüche 1 bis 14,
**dadurch gekennzeichnet,**
**daß** die Düsenstrahlinjektionen in jeder der Höhen einmalig mit einem vorbestimmten Einzelvolumen ausgeführt werden.

16. Verfahren nach Anspruch 15,
**dadurch gekennzeichnet,**
**daß** die Düsenstrahlinjektionen mit bodenabhängig nach dem Ergebnis eines Bodenaufschlusses vorbestimmten Injektionsmengen durchgeführt werden.

17. Verfahren nach einem der Ansprüche 1 bis 16,
**dadurch gekennzeichnet,**
**daß** die Injektionsmengen der Düsenstrahlinjektionen mit abnehmender Bohrungstiefe reduziert werden, insbesondere im Verhältnis von 5/3 : 1 : 1/3 in drei unterschiedlichen Tiefen mit gleichmäßigem Abstand ausgebracht werden.

18. Verfahren nach einem der Ansprüche 1 bis 17,
**dadurch gekennzeichnet,**
**daß** die Injektionskörper der Düsenstrahlinjektionen einen stabilen Kembereich haben, dessen radiale Ausdehnung vom Bohrloch aus dem halben Bohrlochabstand des ersten Rasters entspricht.

19. Verfahren nach einem der Ansprüche 9 bis 18,
**dadurch gekennzeichnet,**
**daß** die ventilgesteuerten Injektionen der zumindest einen ergänzenden Phase während und/oder nach einer Lastaufbringung auf die Bodenoberfläche durchgeführt werden.

20. Verfahren nach einem der Ansprüche 9 bis 19,
**dadurch gekennzeichnet,**
**daß** die ventilgesteuerten Injektionen mit einem Druck von bis zu 40 bar durchgeführt werden.

21. Verfahren nach einem der Ansprüche 9 bis 20,
**dadurch gekennzeichnet,**
**daß** die ventilgesteuerten Injektionen zahlenmäßig in Abhängigkeit von örtlichen Hebungen der Bodenoberfläche durchgeführt werden.

22. Verfahren nach einem der Ansprüche 9 bis 21,
**dadurch gekennzeichnet,**
**daß** die ventilgesteuerten Injektionen in Abhängigkeit von Setzungen der Bodenoberfläche - gegebenenfalls mehrfach - wiederholt werden.

23. Verfahren nach einem der Ansprüche 1 bis 22,
**dadurch gekennzeichnet,**
**daß** das erste Raster im Muster der Kreuzungspunkte eines Quadrat-, Rechteck- oder Rautengitters ausgeführt wird.

24. Verfahren nach einem der Ansprüche 1 bis 23,
**dadurch gekennzeichnet,**
**daß** das zweite Raster und/oder das weitere Raster im Muster der Kreuzungspunkte des ersten Rasters, jedoch um den halben Bohrlochabstand des ersten Rasters zu diesem versetzt, ausgeführt wird.

25. Verfahren nach einem der Ansprüche 1 bis 24,
**dadurch gekennzeichnet,**
**daß** in für erhöhte Auflasten vorbestimmten Bereichen das erste Raster verengt ausgeführt wird, insbesondere indem zusätzliche Zwischenpunkte für zusätzliche erste Bohrlöcher von gegebenenfalls geringerer Tiefe vorgesehen werden.

26. Verfahren nach einem der Ansprüche 1 bis 25,
**dadurch gekennzeichnet,**
**daß** das zweite Raster im Muster von Mittelpunkten in jedem der Gitterfelder des ersten Rasters ausgeführt wird.

## Claims

1. A soil improvement process according to which injections of bonding agent suspensions are carried out from a plurality of boreholes 3, 4 distributed across a soil surface in accordance with a grid 1, comprising the following process stages:
during a first phase, jet injections are carried out at different levels and in different directions from uncased boreholes 3 arranged so as to be distributed across the soil surface in accordance with a first grid 1;
during a further phase following the first phase in terms of time, boreholes arranged so as to be distributed across the same soil surface in accordance with a further grid 4 deviating from the first one are provided with valve pipes or individual valves.

2. A process according to claim 1 with the additional process stage:
during a second phase following the first phase, jet injections are carried out at different levels and in different directions from uncased boreholes arranged so as to be distributed in accordance with a second grid deviating from the first grid.

3. A process according to claim 1 or 2,
**characterised in**
**that** the jet injections of the first phase are carried out immediately after the production of each borehole of the first grid by means of drilling rods with nozzle apertures.

4. A process according to claim 2,
**characterised in**
**that** the jet injections of the second phase are carried out immediately after the production of each borehole of the second grid by means of drilling rods 31 with nozzle apertures 33.

5. A process according to claim 1 or 2,
**characterised in**
**that** the boreholes of the further grid for the further phase of introducing the valve pipes are produced separately.

6. A process according to claim 1,
**characterised in**
**that** part of the boreholes of the first grid are used for the further grid for the further phase of introducing the valve pipes.

7. A process according to claim 2,
**characterised in**
**that** the entirety of the boreholes of the second grid are used as the further grid for the further phase of introducing the valve pipes.

8. A process according to claim 2,
**characterised in**
**that** prior to carrying out the second phase of jet injections, the soil surface is provided with level indicators for measuring surface movements.

9. A process according to any one of claims 1 to 8,
**characterised in**
**that** during at least one additional phase following the further phase in terms of time, valve-controlled injections take place from the valve pipes or individual valves.

10. A process according to claim 9,
**characterised in**
**that** prior to carrying out the at least one additional phase, soil is excavated and/or a building is erected, with the valve pipes being held in accordance with their function.

11. A process according to claim 10,
**characterised in**
**that** part of the building to be erected and/or the completed building are provided with level indicators for measuring surface movements.

12. A process according to any one of claims 1 to 11,
**characterised in**
**that** the jet injections are carried out with a pressure of 100 to 400 bar.

13. A process according to any one of claims 1 to 12,
**characterised in**
**that** several individual jet injections from one single borehole are spaced relative to one another by identical angles of rotation of more particularly 90°.

14. A process according to any one of claims to 13,
**characterised in**
**that** several individual jet injections from one single borehole are spaced relative to one another by identical distances in respect of height, more particularly 10 to 20 cm.

15. A process according to any one of claims 1 to 14,
**characterised in**
**that** the jet injections at each of the levels are carried out with a predetermined individual volume.

16. A process according to claim 15,
**characterised in**
**that** the jet injections are carried out with injection quantities which are predetermined as a function of the soil in accordance with the results of a soil exploration.

17. A process according to any one of claims 1 to 16,
**characterised in**
**that** the injection quantities of the jet injections are reduced with a decreasing soil depth, more particularly at the ratio of 5/3 : 1 : 1/3, and are introduced in three different depths at identical distances from one another.

18. A process according to any one of claims 1 to 17,
**characterised in**
**that** the injection members of the jet injections comprise a stable core region whose radial extension from the borehole corresponds to half the borehole distance of the first grid.

19. A process according to any one of claims 9 to 18,
**characterised in**
**that** the valve-controlled injections of the at least one additional phase are carried out during and/or after a load has been applied to the soil surface.

20. A process according to any one of claims 9 to 19,
**characterised in**
**that** the valve-controlled injections are carried out at a pressure of up to 40 bar.

21. A process according to any one of claims 9 to 20,
**characterised in**
**that** the valve-controlled injections, in respect of numbers, are carried out as a function of local soil surface lifting.

22. A process according to any one of claims 9 to 21,
**characterised in**
**that** the valve-controlled injections are repeated - optionally several times - as a function of the settlements of the soil surface.

23. A process according to any one of claims 1 to 22,
**characterised in**
**that** the first grid is produced in the pattern of the points of intersection of a square grid, rectangular grid or diamond-shaped grid.

24. A process according to any one of claims 1 to 23,
**characterised in**
**that** the second grid and/or the further grid are/is produced in the pattern of the points of intersection of the first grid, but offset by half the borehole distance of the first grid relative thereto.

25. A process according to any one of claims 1 to 24,
**characterised in**
**that** in regions intended for increased load applications, the first grid is produced with narrower distances between grid points, more particularly that there are provided intermediate points for additional first boreholes of an optionally reduced depth.

26. A process according to any one of claims 1 to 25,
**characterised in**
**that** the second grid is produced in the pattern of centres in each of the grid fields of the first grid.

## Revendications

1. Procédé pour l'amélioration de sols, selon lequel on effectue des injections de suspension de liant à partir d'une pluralité de trous forés (3, 4) disposés en étant répartis sur une surface de sol selon un quadrillage de surface (1), comprenant les étapes suivantes:
au cours d'une première phase, on effectue des injections respectives par jet de buse, à différentes hauteurs et dans différentes directions, à partir de trous forés (3) non tubés disposés en étant répartis sur la surface de sol selon un premier quadrillage (1),
au cours d'une phase supplémentaire, postérieure à la première, on équipe de tubes à soupapes ou de soupapes individuelles des trous forés disposés en étant répartis sur la même surface de sol selon un quadrillage supplémentaire (4) différent du premier.

2. Procédé selon la revendication 1, comprenant l'étape supplémentaire suivante :
au cours d'une deuxième phase, consécutive à la première, on effectue des injections respectives par jet de buse, à différentes hauteurs et dans différentes directions, à partir de trous forés non tubés disposés selon un deuxième quadrillage différent du premier.

3. Procédé selon la revendication 1 ou 2, **caractérisé en ce que** les injections par jet de buse de la première phase ont respectivement lieu à la suite immédiate du forage de chaque trou du premier quadrillage au moyen d'un train de tiges pourvu d'une ouverture de buse.

4. Procédé selon la revendication 2, **caractérisé en ce que** les injections par jet de buse de la deuxième phase ont respectivement lieu à la suite immédiate du forage de chaque trou du deuxième quadrillage au moyen d'un train de tiges (31) pourvu d'une ouverture de buse (33)

5. Procédé selon la revendication 1 ou 2, **caractérisé en ce que** les trous forés du quadrillage supplémentaire pour la phase supplémentaire de mise en place des tubes à soupapes sont exécutés séparément.

6. Procédé selon la revendication 1, **caractérisé en ce qu'**une partie des trous forés du premier quadrillage sont utilisés pour le quadrillage supplémentaire pour la phase supplémentaire de mise en place des tubes à soupapes.

7. Procédé selon la revendication 2, **caractérisé en ce que** les trous forés du deuxième quadrillage sont utilisés en totalité comme quadrillage supplémentaire pour la phase supplémentaire de mise en place des tubes à soupapes

8. Procédé selon la revendication 2, **caractérisé en ce que**, avant l'exécution de la deuxième phase d'injections par jet de buse, la surface du sol est équipée de niveaux de mesure pour mesurer les mouvements de la surface.

9. Procédé selon l'une des revendications 1 à 8, **caractérisé en ce que**, au cours d'au moins une phase complémentaire, postérieure à la phase supplémentaire, des injections commandées par soupapes sont produites à partir des tubes à soupapes ou des soupapes individuelles.

10. Procédé selon la revendication 9, **caractérisé en ce qu'**avant l'exécution de la phase complémentaire au moins unique, on effectue une excavation du sol et/ou on édifie un ouvrage, les tubes à soupapes étant maintenus fonctionnels.

11. Procédé selon la revendication 10, **caractérisé en ce que** des parties d'un ouvrage à édifier et/ou l'ouvrage achevé sont équipés de niveaux de mesure pour mesurer les mouvements de la surface.

12. Procédé selon l'une des revendications 1 à 11, **caractérisé en ce que** les injections par jet de buse sont effectuées avec une pression de 100 à 400 bars.

13. Procédé selon l'une des revendications 1 à 12, **caractérisé en ce que** plusieurs injections individuelles par jet de buse à partir d'un trou foré individuel sont respectivement distantes entre elles du même angle de rotation, notamment égal à 90°.

14. Procédé selon l'une des revendications 1 à 13, **caractérisé en ce que** plusieurs injections individuelles par jet de buse à partir d'un trou foré individuel sont respectivement distantes entre elles de la même hauteur, notamment de 10 à 20 cm.

15. Procédé selon l'une des revendications 1 à 14, **caractérisé en ce que** les injections par jet de buse à chaque hauteur sont effectuées une seule fois, avec un volume individuel prédéfini.

16. Procédé selon la revendication 15, **caractérisé en ce que** les injections par jet de buse sont effectuées avec des quantités injectées prédéfinies en fonction du sol, d'après le résultat d'une analyse du sol.

17. Procédé selon l'une des revendications 1 à 16, **caractérisé en ce que** les quantités injectées des injections par jet de buse sont réduites avec la diminution de la profondeur du trou foré, notamment sont produites dans le rapport de 5/3 : 1 : 1/3 à trois profondeurs différentes, avec un espacement uniforme.

18. Procédé selon l'une des revendications 1 à 17, **caractérisé en ce que** les corps d'injection des injections par jet de buse possèdent une zone de noyau stable, dont l'étendue radiale à partir du trou foré correspond à la moitié de l'écartement des trous forés du premier quadrillage.

19. Procédé selon l'une des revendications 9 à 18, **caractérisé en ce que** les injections commandées par soupapes de la phase complémentaire au moins unique sont effectuées pendant et/ou après l'application d'une charge sur la surface du sol.

20. Procédé selon l'une des revendications 9 à 19, **caractérisé en ce que** les injections commandées par soupapes sont effectuées avec une pression pouvant aller jusqu'à 40 bars.

21. Procédé selon l'une des revendications 9 à 20, **caractérisé en ce que** les injections commandées par soupapes sont effectuées en un nombre dépendant de soulèvements locaux de la surface du sol.

22. Procédé selon l'une des revendications 9 à 21, **caractérisé en ce que** les injections commandées par soupapes sont répétées - éventuellement plusieurs fois - en fonction de tassements de la surface du sol.

23. Procédé selon l'une des revendications 1 à 22, **caractérisé en ce que** le premier quadrillage est réalisé sur le modèle des points d'intersection d'une grille carrée, rectangulaire ou en forme de losange

24. Procédé selon l'une des revendications 1 à 23, **caractérisé en ce que** le deuxième quadrillage et/ou le quadrillage supplémentaire sont réalisés sur le modèle des points d'intersection du premier quadrillage, mais avec un décalage par rapport au premier quadrillage égal à la moitié de l'écartement des trous forés de celui-ci.

25. Procédé selon l'une des revendications 1 à 24, **caractérisé en ce que**, dans des régions prédéfinies pour des charges supérieures, le premier quadrillage est réalisé resserré, notamment par le fait que des points intermédiaires supplémentaires sont prévus pour des premiers trous forés supplémentaires, éventuellement d'épaisseur inférieure.

26. Procédé selon l'une des revendications 1 à 25, **caractérisé en ce que** le deuxième quadrillage est réalisé sur le modèle des centres géométriques de chacun des champs de grille du premier quadrillage.
